# EUROPÄISCHE PATENTSCHRIFT

(11) **EP 1 893 819 B1**
(45) Veröffentlichungstag und Bekanntmachung des Hinweises auf die Patenterteilung: **28.04.2010**
(21) Anmeldenummer: 06754535.0
(22) Anmeldetag: 23.06.2006
(51) Int. Cl.: E02D 3/074

(54) **VIBRATIONSPLATTE MIT INDIVIDUELL EINSTELLBAREN SCHWINGUNGSERREGERN**
VIBRATING PLATE WITH INDIVIDUALLY ADJUSTABLE VIBRATION GENERATORS
PLAQUE DE VIBRATION A GENERATEURS DE VIBRATIONS INDIVIDUELLEMENT REGLABLES

(30) Priorität: 24.06.2005 DE 102005029434
(43) Veröffentlichungstag der Anmeldung: 05.03.2008
(73) Patentinhaber: Wacker Neuson SE, 80809 München (DE)
(72) Erfinder: STENZEL, Otto, W., 82211 Herrsching (DE)
(74) Vertreter: Müller - Hoffmann & Partner
(86) Internationale Anmeldenummer: PCT/EP2006/006084
(87) Internationale Veröffentlichungsnummer: WO 2006/136443

(56) Entgegenhaltungen:
- DE-A1- 10 053 446
- DE-U1- 20 105 427
- DE-U1-202004 020 311
- GB-A- 805 643

## Beschreibung

Die Erfindung betrifft eine Vibrationsplatte nach dem Oberbegriff von Patentanspruch 1.

Vibrationsplatten sind bekannt und bestehen im Prinzip aus einer eine Bodenkontaktplatte aufweisenden Untermasse und einer mit der Untermasse federnd beweglich gekoppelten, einen Antrieb (z.B. einen Verbrennungsoder Elektromotor) aufweisenden Obermasse. Der Antrieb treibt eine zu der Untermasse gehörende, die Bodenkontaktplatte beaufschlagende Schwingungserregereinrichtung an.

Als Schwingungserregereinrichtung ist ein so genannter Ein-Wellen-Erreger bzw. Schleppschwinger bekannt, bei dem der Antrieb eine eine Unwuchtmasse tragende Unwuchtwelle drehend antreibt. Die Unwuchtwelle reißt bei ihrer Umdrehung die Bodenkontaktplatte nach oben und nach vorne, um eine Vorwärtsbewegung zu erreichen. Danach wird die Bodenkontaktplatte durch die Wirkung der Unwuchtwelle nach unten gedrückt und schlägt auf den zu verdichtenden Boden auf.

Bei größeren Vibrationsplatten weist die Schwingungserregereinrichtung zwei oder drei mechanisch bzw. formschlüssig gekoppelte Unwuchtwellen auf. Bei dem so genannten Zwei-Wellen-Erreger sind zwei jeweils eine Unwuchtmasse tragende Unwuchtwellen formschlüssig gekoppelt und gegenläufig drehbar angeordnet. Die Phasenlage der Unwuchtwellen zueinander kann mechanisch über eine Kulisseneinrichtung oder ein Differenzialgetriebe verstellt werden. Als Antriebe für die Verstellung sind Hydraulikzylinder, Bowdenzüge oder Spindeln bekannt. Durch die Verstellung der Phasenlage der Unwuchtwellen zueinander kann die Richtung eines resultierenden Kraftvektors verändert werden, was zu einer Änderung des Vortriebsverhaltens führt. Insbesondere kann auf diese Weise eine Vorwärts- und eine Rückwärtsfahrt der Vibrationsplatte erreicht werden.

Bei einer Weiterentwicklung ist die Unwuchtmasse auf einer der Unwuchtwellen in zwei oder mehrere relativ zueinander verstellbare Teil-Unwuchtmassen aufgeteilt. Wenn die Teil-Unwuchtmassen auf der Unwuchtwelle asymmetrisch zueinander verstellt werden, lässt sich ein Giermoment um die Hochachse der Schwingungserregereinrichtung erzeugen, wodurch die Vibrationsplatte gelenkt werden kann. Bei einer symmetrischen Verstellung, insbesondere, wenn auf der betreffenden Unwuchtwelle Teil-Unwuchtmassen fest angebracht sind und andere Teil-Unwuchtmassen relativ dazu beweglich sind, lässt sich die resultierende Unwuchtwirkung verstellen, was eine Einstellung der resultierenden Unwuchtkräfte ermöglicht.

Aufgrund der starken Unwuchtwirkung sind die Kräfte auf die Verstellantriebe für die Einstellung der Phasenlage der Unwuchtwellen zueinander und der Phasenlage der verschiedenen Unwuchtmassen auf einer Unwuchtwelle hoch. Die Verstellmechanik ist hohen Wechselkräften ausgesetzt, was ihre Lebensdauer beeinträchtigt.

Üblicherweise sind die Unwuchtwellen bei bekannten Schwingungserregereinrichtungen parallel zueinander angeordnet. Mit modernen Vibrationsplatten ist es somit möglich, eine Vorwärts- und eine Rückwärtsfahrt zu erreichen sowie die Vibrationsplatte auf der Stelle zu drehen bzw. um eine Kurve zu fahren. Bei einigen Anwendungen wünscht der Benutzer jedoch eine Querbewegung der Vibrationsplatte, um z. B. hinter seitliche Vorsprünge fahren zu können. Bei der Bodenverdichtung von seitlich geneigten Flächen drifted die Vibrationsplatte oft schräg nach unten ab, so dass der Bediener die Vibrationsplatte zur Kompensation schrägstellen muss. Dabei wird der Boden jedoch am oberen und unteren Rand nur durch eine Ecke der Bodenkontaktplatte verdichtet, was zu ungenügenden Verdichtungsergebnissen führt.

Bei diesen Anwendungsfällen wäre es hilfreich, wenn die Vibrationsplatte eine Querbewegung vollführen könnte. Um eine derartige Querbewegung zu erreichen, müsste jedoch von der Schwingungserregereinrichtung eine entsprechende Kraftwirkung in Querrichtung erzielt werden, was nur durch schräg bzw. winklig angeordnete Unwuchtwellen möglich ist. Die winklige Anordnung von Unwuchtwellen in bekannten Schwingungserregereinrichtungen und deren mechanische Ankopplung an den gemeinsamen Antrieb würde einen erheblichen Getriebeaufwand und dementsprechend hohe Kosten und Gewicht erfordern.

Aus der DE 100 53 446 A1 ist eine Vibrationsplatte mit einer Obermasse und einer eine Bodenkontaktplatte aufweisenden Untermasse bekannt. Die Bodenkontaktplatte wird durch eine Schwingungserregereinrichtung mit zwei Schwingungserregern beaufschlagt. Jeder der Schwingungserreger besteht aus zwei parallelen, miteinander formschlüssig drehbar gekoppelten und gegenläufig drehenden Wellen, die jeweils eine Unwucht tragen und in ihrer relativen Phasenlage zueinander verstellbar angeordnet sind.

Der Erfindung liegt die Aufgabe zugrunde, eine Vibrationsplatte anzugeben, bei der der mechanische Aufwand für den Antrieb der Unwuchtwellen in der Schwingungserregereinrichtung verringert werden kann.

Erfindungsgemäß wird die Aufgabe durch eine Vibrationsplatte gemäß Patentanspruch 1 gelöst. Vorteilhafte Weiterentwicklungen der Erfindung sind in den abhängigen Patentansprüchen angegeben.

Eine erfindungsgemäße Vibrationsplatte weist eine einen Antrieb umfassende Obermasse, eine wenigstens eine Bodenkontaktplatte aufweisende Untermasse und eine die Bodenkontaktplatte beaufschlagenden Schwingungserregereinrichtung auf. Die Schwingungserregereinrichtung weist wenigstens zwei Einzelerreger auf, die jeweils wenigstens eine eine Unwuchtmasse tragende Unwuchtwelle umfassen. Die Einzelerreger sind erfindungsgemäß hinsichtlich der Drehzahl und/oder der Phasenlage der jeweils zugeordneten Unwuchtwelle individuell ansteuerbar.

Somit werden erfindungsgemäß kleine Einheiten in Form von Einzelerregern vorgesehen, die im einfachsten Fall nur eine einzelne Unwuchtwelle aufweisen. Die Drehzahl und die Phasenlage dieser Unwuchtwelle können individuell, also unabhängig von der Drehzahl oder der Phasenlage weiterer Unwuchtwellen angesteuert werden. Die gesamte Schwingungserregereinrichtung hingegen weist wenigstens zwei dieser individuell ansteuerbaren Einzelerreger auf.

Die Phasenlage der Unwuchtwelle bezieht sich auf ihre Relativstellung im Verhältnis zu der oder den weiteren, mit ihr zusammenwirkenden Unwuchtwellen. Sofern man eine der Unwuchtwellen als Bezugssystem definiert, kann die andere Unwuchtwelle bzw. können die anderen Unwuchtwellen entweder mit der gleichen Phasenlage drehen oder um einen bestimmten Phasenwinkel dazu verdreht sein. Die Phasenlage von jeder der Unwuchtwellen sollte in Bezug auf ein einheitliches Bezugssystem definiert sein.

Bei einer besonders vorteilhaften Ausführungsform der Erfindung weist jeder der Einzelerreger einen die jeweilige Unwuchtwelle drehend antreibenden Hydraulikmotor oder Elektromotor und einen die Position der Unwuchtwelle in wenigstens einer Stellung erfassenden Positionsgeber auf. Damit kann einerseits jede der Unwuchtwellen durch den ihr zugeordneten Hydraulikmotor (Elektromotor) individuell angetrieben werden, während andererseits über den Positionsgeber die tatsächliche Position der Unwuchtwelle regelmäßig oder ständig überwacht wird. Der Positionsgeber sollte die Position der Unwuchtwelle wenigstens in einer Stellung, d. h. während einer Umdrehung der Unwuchtwelle einmal erfassen, woraus die Drehzahl der Unwuchtwelle ermittelt und auch Zwischenstellungen interpoliert werden können. Selbstverständlich kann der Positionsgeber auch derart ausgestaltet sein, dass er die Drehstellung der Unwuchtwelle und damit deren Drehzahl permanent erfasst. Die genaue Erkennung der Drehstellung ist wichtig, um daraus die Phasenlage der Unwuchtwelle ableiten zu können.

Vorteilhafterweise ist dem Hydraulikmotor ein Stellglied, insbesondere ein Hydraulikventil, zugeordnet, wobei der Einzelerreger einen Regler aufweist, zum Auswerten eines Signals von dem Positionsgeber und zum Ansteuern des Stellglieds, derart, dass eine dem Regler für die betreffende Unwuchtwelle vorgegebene Soll-Drehzahl und/oder Soll-Phasenlage erreicht wird.

Anstelle des Hydraulikmotors kann auch ein anderer geeigneter Individualantrieb für die einzelnen Unwuchtwellen der Einzelerreger verwendet werden, z.B. ein ansteuerbarer Elektromotor. Zur Zeit sind jedoch Elektromotorren noch zu schwingungsanfällig und dürften daher angesichts der starken Schwingungen keine ausreichende Lebensdauer haben.

Somit weist jeder Einzelerreger einen eigenen Regelkreis auf, bei dem die Unwuchtwelle die Regelstrecke und der Positionsgeber das Messglied bildet. Die Position der Unwuchtwelle und damit ihre Ist-Phasenlage und Ist-Drehzahl wird mit Hilfe des Positionsgebers ermittelt und als Messwert an den Regler geführt. Selbstverständlich kann die Auswertung des Signals von dem Positionsgeber auch erst in dem Regler selbst erfolgen, um z. B. die IstDrehzahl zu ermitteln. Aufgrund der dem Regler vorgegebenen Werte für die Soll-Drehzahl bzw. die Soll-Phasenlage steuert der Regler das Stellglied, insbesondere das Hydraulikventil, an, damit der zugeordnete Hydraulikmotor die Unwuchtwelle in der gewünschten Weise antreibt.

Bei einer besonders vorteilhaften Ausführungsform der Erfindung ist eine Zentralsteuerung vorgesehen, zum Koordinieren der Regler der Einzelerreger und zum Vorgeben einer individuellen Soll-Drehzahl und/oder Soll-Phasenlage für jeden Regler der Einzelerreger, derart, dass ein von einem Bediener gewünschtes und/oder von einem Arbeits- oder Fahrprogramm vorgegebenes Verhalten der Bodenkontaktplatte erreicht wird.

Die Zentralsteuerung, z.B. ein Prozessrechner, hat somit die Aufgabe, das Bindeglied zwischen dem Bediener und den Einzelerregern der Schwingungserregereinrichtung zu bilden. Der Bediener gibt der Zentralsteuerung einen Fahrwunsch für die Vibrationsplatte, z. B. Vorwärts-, Rückwärts-, Drehungs-, Quer- oder Kurvenfahrt vor. In der Zentralsteuerung werden diesem Bedienerwunsch entsprechende Fahrprogramme zugeordnet, aus denen sich Vorgaben für die individuellen Soll-Drehzahlen und insbesondere Soll-Phasenlagen der Unwuchtwellen in den Einzelerregern ableiten. Diese Sollwerte werden den Reglern der Einzelerreger individuell zugeleitet, wobei die Regler der Einzelerreger ein entsprechendes Verhalten der jeweils zugeordneten Unwuchtwellen gewährleisten.

Bei einer anderen Ausführungsform der Erfindung wird statt der Regler der Einzelerreger und der übergeordneten Zentralsteuerung lediglich ein "gesamtverantwortlicher" Zentralregler vorgesehen. Der Zentralregler dient zum Auswerten der Signale von den einzelnen Positionsgebern der Einzelerreger und zum individuellen Ansteuern der Stellglieder der Einzelerreger, derart, dass das vom Bediener gewünschte und/oder von einem Fahrprogramm vorgegebene Verhalten der Bodenkontaktplatte erreicht wird. Im Gegensatz zu dem oben erläuterten, eher dezentralen Regelungsaufbau stellt der Zentralregler eine zentralisierte Steuerung bereit. Der Zentralregler erfasst zentral das Verhalten von jeder Unwuchtwelle und ergreift die erforderlichen Maßnahmen, damit die Unwuchtwelle das von ihr verlangte Drehverhalten erreicht. Auch hier ist der Bedienerwunsch bzw. ein vorgegebenes Fahrprogramm maßgeblich, wonach z. B. eine Vorwärts- oder Rückwärtsfahrt der Bodenkontaktplatte verlangt wird.

Bei der Regelung von Drehzahl und Phasenlage der Unwuchtwellen kann eine Besonderheit ausgenutzt werden: Aufgrund energetischer Wechselwirkungen haben Unwuchtwellen, die auf einem gemeinsamen steifen Träger angeordnet sind, das Bestreben, sich hinsichtlich ihrer Drehzahl selbst zu synchronisieren. Die Regler müssen dann lediglich - entsprechende Sollwerte insbesondere für die Phasenlage vorausgesetzt - die Änderungen bzw. Differenz aus der Selbstsynchronisierlage heraus einstellen, um die gewünschte Relativstellung bzw. Phasenlage der betreffenden Unwuchtwelle zu erreichen.

Vorzugsweise werden die Unwuchtwellen der Einzelerreger mit gleicher Drehzahl angetrieben. Auf diese Weise kann ein Verhalten der zusammenwirkenden Einzelerreger erreicht werden, das dem Verhalten von bekannten, rein mechanisch arbeitenden, insbesondere auf einer formschlüssigen Kopplung der beteiligten Unwuchtwellen basierenden Schwingungserreger entspricht.

Durch die individuelle Ansteuerbarkeit der Einzelerreger ist es jedoch in vorteilhafter Weise auch möglich, dass die Unwuchtwelle von wenigstens einem der Einzelerreger mit einer anderen Drehzahl angetrieben wird, als die Unwuchtwellen der restlichen Einzelerreger. Insbesondere kann diese andere Drehzahl ein ungerades Vielfaches, z. B. ein Dreifaches oder ein Fünffaches der Drehzahl der Unwuchtwellen der restlichen Einzelerreger betragen. Auf diese Weise kann in bestimmten Anwendungsfällen ein besonderes Schwingungsverhalten der Schwingungserregereinrichtung erreicht werden, was bei rein mechanisch arbeitenden Schwingungserregern mit Verzahnungsgetrieben praktisch nicht oder nur mit erheblichem Aufwand realisierbar wäre. Eine nur zeitweilige Abweichung der Drehzahl wäre bei rein mechanisch arbeitenden Schwingungserregern nahezu ausgeschlossen, weil dafür ein Schaltgetriebe erforderlich wäre.

Die unterschiedliche Drehzahl von wenigstens einer der Unwuchtwellen kann es ermöglichen, dass für bestimmte Anwendungsfälle besonders harte Schläge in den Boden eingeleitet werden.

Bei einer besonders vorteilhaften Weiterentwicklung der Erfindung ist wenigstens einer der Einzelerreger derart ansteuerbar, das die ihm zugeordnete Unwuchtwelle gezielt eine ungleichförmige Drehgeschwindigkeit erreicht. Grundsätzlich muss davon ausgegangen werden, dass die Drehgeschwindigkeit einer Unwuchtwelle auf Grund des permanenten Energieaustauschs zwischen der kinetischen Energie der Unwuchtwelle selbst und der von ihr beaufschlagten Bodenkontaktplatte schwankt. Der zugeordnete Regler wird zwar stets versuchen, die Drehzahl der Unwuchtwelle auf dem vorgegebenen Sollwert zu halten. Auf Grund der hohen Geschwindigkeit ist jedoch davon auszugehen, dass der Regler nicht in der Lage sein wird, die Drehzahlschwankungen für den Energieaustausch auszugleichen. Vielmehr wird es für den Normalfall genügen, die mittlere Phasenlage und Drehzahl der Unwuchtwelle auf den gewünschten Sollwert einzustellen.

Bei der hier genannten Ausführungsform hat der Regler jedoch die Aufgabe, unabhängig von der in der Praxis nahezu unvermeidbaren Drehzahlschwankung gezielt eine ungleichförmige Drehgeschwindigkeit aufzuprägen. Dabei könnte es zweckmäßig sein, dass die Unwuchtwelle während einer Umdrehung gezielt unterschiedliche Drehgeschwindigkeiten erreicht, um z. B. einen längeren Bodenkontakt der Bodenkontaktplatte zu ermöglichen, damit die Stoßenergie wirkungsvoll in den Boden eingeleitet werden kann.

Bei einer besonders vorteilhaften Ausführungsform der Erfindung ist eine die Bodenkontaktplatte beaufschlagende zweite Schwingungserregereinrichtung vorgesehen, mit wenigstens zwei miteinander formschlüssig gekoppelten, gegenläufig drehend angetriebenen Unwuchtwellen. Wenigstens einer der Unwuchtwellen der zweiten Schwingungserregereinrichtung ist ein Positionsgeber zum Bestimmen der Phasenlage dieser Unwuchtwelle zugeordnet. Ein Signal dieses Positionsgebers wird zu der Zentralsteuerung oder zu dem Zentralregler geführt, um die Drehzahl und/oder die Phasenlage der Unwuchtwellen der zweiten Schwingungserregereinrichtung mit den Einzelerregern zu koordinieren.

Bei dieser Ausführungsform wird somit eine "konventionelle", rein mechanisch durch formschlüssige Kopplung (Zahnräder) arbeitende Schwingungserregereinrichtung mit den oben beschriebenen Einzelerregern der erfindungsgemäßen Schwingungserregereinrichtung kombiniert. Dadurch ist es möglich, die rein mechanisch arbeitende zweite Schwingungserregereinrichtung, deren Wirkprinzip sich über viele Jahre hervorragend bewährt hat, weiterhin zu nutzen. Zum Beispiel kann die zweite Schwingungserregereinrichtung dazu dienen, Vibrationskräfte zu erzeugen, die lediglich für die Vorwärts- oder Rückwärtsfahrt genutzt werden, während Kraftwirkungen zum Lenken oder für eine Querfahrt der Vibrationsplatte durch die erfindungsgemäße Schwingungserregereinrichtung mit Einzelerregern erzielt werden. Bei einer anderen Variante dient die lediglich mechanisch arbeitende zweite Schwingungserregereinrichtung ausschließlich dazu, vertikale Verdichtungskräfte zu erzeugen, während die Kräfte zur Fortbewegung und Lenkung der Vibrationsplatte durch die Einzelerreger der erfindungsgemäßen Schwingungserregereinrichtung erreicht werden.

Die Zentralsteuerung oder der Zentralregler koordinieren das Verhalten der zweiten Schwingungserregereinrichtung mit den Einzelerregern der erfindungsgemäßen Schwingungserregereinrichtung, um das gewünschte Verhalten der Bodenkontaktplatte zu erreichen.

Vorzugsweise weist der Positionsgeber eine Drehwinkelerfassungseinrichtung auf. Damit ist es möglich, die Stellung und damit auch die Drehzahl einer Unwuchtwelle jederzeit präzise zu erfassen.

Bei einer weiteren Ausführungsform der Erfindung sind die Einzelerreger und/oder die zweite Schwingungserregereinrichtung auf mehreren Bodenkontaktplatten verteilt angeordnet. Die Untermasse weist somit mehrere Bodenkontaktplatten auf, denen jeweils eine rein mechanische zweite Schwingungserregereinrichtung und/oder ein oder mehrere Einzelerreger zugeordnet sind. Hierbei sind nahezu beliebige Kombinationen möglich. Selbstverständlich ist es auch denkbar, ausschließlich Einzelerreger der erfindungsgemäßen Schwingungserregereinrichtung auf den Bodenkontaktplatten zu verteilen, ohne dass eine zweite Schwingungserregereinrichtung vorhanden sein muss.

Bei einer besonders vorteilhaften Ausführungsform der Erfindung sind wenigstens einige der Unwuchtwellen der Einzelerreger derart auf der Bodenkontaktplatte angeordnet, dass von ihnen erzeugte Kraftvektoren in unterschiedlichen Ebenen wirken. Durch die Rotation der Unwuchtwellen erzeugen die darauf angeordneten Unwuchtmassen jeweils einen Fliehkraftvektor, der in einer Ebene rotiert, die zur Drehachse der Unwuchtwelle senkrecht steht. Wenn die Drehachsen der Unwuchtwellen auf der Bodenkontaktplatte unterschiedlich gerichtet angeordnet sind, wirken dementsprechend auch die Kraftvektoren der Unwuchtmassen in unterschiedlichen Ebenen. Je nach Ansteuerung der Unwuchtwellen können Kraftwirkungen in unterschiedliche Richtungen erzeugt werden, die ein entsprechendes Bewegungsverhalten der Bodenkontaktplatte bewirken.

Vorzugsweise sind wenigstens einige der Unwuchtwellen der Einzelerreger auf der Bodenkontaktplatte sternförmig, axial, parallel oder winklig zueinander auf der Bodenkontaktplatte angeordnet. Selbstverständlich sind jegliche Mischformen dieser Arten von Anordnungen denkbar, um ein gewünschtes Fahr- und Richtungsverhalten der einen Bodenkontaktplatte oder der mehreren Bodenkontaktplatten zu erreichen.

Bei einer Weiterentwicklung der Erfindung trägt wenigstens eine der Unwuchtwellen eine größere Unwuchtmasse als andere Unwuchtwellen. Eine derartige Ausführungsform trägt z. B. der Erkenntnis Rechnung, dass die Vibrationsplatte im überwiegenden Fall im Vorwärts- und Rückwärtsfahrbetrieb eingesetzt wird, während Drehungen sowie Kurven- und Schrägfahrten mehr die Ausnahme darstellen bzw. geringere Kraftwirkungen erfordern. Dementsprechend sollten die Einzelerreger, die für die Vorwärts- und Rückwärtsfahrt dienen, Unwuchtwellen mit größerer Unwuchtmasse aufweisen als die Einzelerreger, die lediglich eine Kurven- oder Schrägfahrt bewirken sollen.

Diese und weitere Vorteile und Merkmale der Erfindung werden nachfolgend unter Zuhilfenahme der begleitenden Figuren näher erläutert. Es zeigen:
- **Fig. 1**: einen schematischen Schnitt durch einen erfindungsgemä- ßen Einzelerreger;
- **Fig. 2**: eine erfindungsgemäße Schwingungserregereinrichtung mit zwei Einzelerregern;
- **Fig. 3**: eine Variante einer erfindungsgemäßen Schwingungserrege- reinrichtung mit zwei Einzelerregern;
- **Fig. 4**: eine Draufsicht auf eine Bodenkontaktplatte mit einer erfin- dungsgemäßen Schwingungserregereinrichtung gemäß einer ersten Ausführungsform der Erfindung;
- **Fig. 5**: eine Draufsicht auf eine Bodenkontaktplatte mit einer erfin- dungsgemäßen Schwingungserregereinrichtung gemäß einer zweiten Ausführungsform der Erfindung;
- **Fig. 6**: eine Draufsicht auf eine Bodenkontaktplatte mit einer erfin- dungsgemäßen Schwingungserregereinrichtung gemäß einer dritten Ausführungsform der Erfindung;
- **Fig. 7**: Beispiele für Anordnungen von Einzelerregern.

Wie oben beschrieben, betrifft die Erfindung eine als Vibrationsplatte ausgeführte Bodenverdichtungsvorrichtung, deren Aufbau im Prinzip bekannt ist. Wesentlicher Bestandteil einer Vibrationsplatte ist eine Schwingungserregereinrichtung, die eine gerichtete Schwingung in eine Bodenkontaktplatte einleitet. Die schwingende Bodenkontaktplatte wirkt in den Boden ein, um ihn zu verdichten. Weiterhin kann die von der Schwingungserregereinrichtung erzeugte resultierende Gesamtkraft einen Vortrieb in Längs- oder Querrichtung und eine Lenkung der Vibrationsplatte erreichen. Da dieser Aufbau im Prinzip seit langem bekannt ist, erübrigt sich eine eingehendere Beschreibung.

Die erfindungsgemäße Vibrationsplatte weist eine Schwingungserregereinrichtung auf, mit wenigstens zwei Einzelerregern 13, die auf eine Bodenkontaktplatte 12 einwirken.

Fig. 1 zeigt in einer Schnittdarstellung den schematischen Aufbau eines erfindungsgemäßen Einzelerregers 13.

In einem z. B. röhrenförmigen Gehäuse 1 ist eine Unwuchtwelle 2 drehend gelagert. Die Unwuchtwelle 2 trägt eine Unwuchtmasse 3.

Die Unwuchtwelle 2 wird von einem Hydraulikmotor 4 drehend angetrieben. Dem Hydraulikmotor 4 wird Hydraulikflüssigkeit über eine Hydraulikleitung 5 von einer nicht dargestellten Hydraulikversorgung zugeführt. Die Hydraulikversorgung kann bei der Vibrationsplatte im Wesentlichen an der Obermasse angeordnet sein. Bestandteil der Hydraulikversorgung ist z. B. ein Diesel-, Benzin- oder Elektroaggregat, das eine Hydraulikpumpe antreibt.

Die Hydraulikpumpe erzeugt einen Hydraulikdruck in einer Hydraulikflüssigkeit, die in einem Hydraulikspeicher gespeichert werden kann. Weiterhin muss ein Hydraulikvorratsbehälter zum Sammeln und Aufbewahren der Hydraulikflüssigkeit vorgesehen sein. Aufgrund der starken Schwingungswirkung in der Untermasse ist es zweckmäßig, wenn die meisten Komponenten der Hydraulikversorgung in der von der Untermasse schwingungsmäßig entkoppelten Obermasse angeordnet sind. Dadurch ist es nur noch erforderlich, eine Verbindung von der Hydraulikversorgung zu dem Hydraulikmotor 4 mit Hilfe der Hydraulikleitung 5 herzustellen.

Stromab von dem Hydraulikmotor 4 ist ein als Stellglied dienendes Hydraulikventil 6 angeordnet, das den Hydraulikabfluss nach dem Hydraulikmotor 4 steuert und damit die Drehzahl des Hydraulikmotors 4 beeinflusst. Selbstverständlich kann das Hydraulikventil 6 auch stromauf von dem Hydraulikmotor 4 angeordnet werden.

An einem dem Hydraulikmotor 4 gegenüberliegenden Ende der Unwuchtwelle 2 ist ein Positionsgeber 7 angeordnet. Der Positionsgeber 7 - z. B. eine Drehwinkelerfassungseinrichtung - ist in der Lage, die Position der Unwuchtwelle 2 in wenigstens einer Stellung zu erfassen. Dies kann z. B. optisch, magnetisch, induktiv oder kapazitiv erfolgen. Aus der Möglichkeit, wenigstens einmal während einer Umdrehung der Unwuchtwelle 2 deren Stellung zu erfassen, lassen sich die Drehzahl und die Phasenlage der Unwuchtwelle 2 ermitteln. Weiterhin ist es ohne weiteres möglich, durch Interpolation über die Zeit mit ausreichender Genauigkeit die Stellung der Unwuchtwelle 2 zu jedem beliebigen Zeitpunkt festzustellen. Die Position der Unwuchtwelle 2 ist deshalb von Bedeutung, weil die von ihr getragene Unwuchtmasse 3 bei Rotation eine starke Fliehkraftwirkung erzeugt. Die Fliehkraft der Unwuchtmasse 3 wirkt mit den Fliehkräften der weiteren, zu der Schwingungserregereinrichtung gehörenden Einzelerregern 13 zusammen und erzeugt so eine gesamtresultierende Kraftwirkung, die das Bewegungsverhalten der von den Einzelerregern 13 beaufschlagten Bodenkontaktplatte 12 bestimmt. Nur dann, wenn sowohl die Drehzahl der Unwuchtwellen 2 als auch ihre Phasenlagen zueinander präzise abgestimmt sind, kann sich die Bodenkontaktplatte 12 in der gewünschten Weise bewegen.

Die erfindungsgemäße Schwingungserregereinrichtung weist wenigstens zwei dieser Einzelerreger 13 auf, die in geeigneter Weise auf der Bodenkontaktplatte 12 angeordnet sind. Hinsichtlich der möglichen Anordnungsformen wird später noch Stellung genommen.

Der in Fig. 1 gezeigte Einzelerreger 13 weist darüber hinaus einen Regler 8 auf, der ein von dem Positionsgeber 7, erzeugtes Signal auswertet und wenigstens die Drehzahl und/oder die Lage der Unwuchtmasse 3 in Bezug auf einen bestimmten Zeitpunkt (Phasenlage) ermittelt.

Der Regler 8 erhält darüber hinaus - wie später noch erläutert wird - ein Sollwertsignal 9, mit dem die erforderliche Soll-Drehzahl oder Soll-Phasenlage vorgegeben wird. Der Regler 8 steuert dementsprechend das Hydraulikventil 6 an, um mit Hilfe des Hydraulikmotors 4 die gewünschte Drehzahl und Phasenlage der Unwuchtwelle 2 bzw. Unwuchtmasse 3 zu erreichen.

Fig. 2 zeigt den schematischen Aufbau der erfindungsgemäßen Schwingungserregereinrichtung mit zwei Einzelerregern 13 gemäß Fig. 1. Die Einzelerreger 13 sind in Fig. 2 parallel zueinander angeordnet.

Es ist eine Zentralsteuerung 10 vorgesehen, die für jeden der Regler 8 der Einzelerreger 13 Sollwertsignale 9 vorgibt. Jeder Regler 8 gewährleistet dann in der oben beschriebenen Weise für den ihm zugeordneten Einzelerreger 13, dass sich die Unwuchtwelle 2 in der gewünschten Weise verhält.

Die von der Zentralsteuerung 10 vorgegebenen Sollwertsignale 9 können sich für jeden der Einzelerreger 13 unterscheiden. Wesentliche Unterscheidungsparameter sind dabei Soll-Drehzahl, Soll-Phasenlage und Soll-Drehrichtung. Die Änderung der Drehrichtung ist optional und erfordert einen zusätzlichen Bauaufwand bei der Realisierung des Hydraulikmotors 4 bzw. des Hydraulikventils 6. Im Normalfall wird eine Änderung der Drehrichtung nicht erforderlich sein.

In Fig. 2 sind beispielhaft zwei Einzelerreger 13 gezeigt. Selbstverständlich ist es ohne weiteres möglich, eine erfindungsgemäße Schwingungserregereinrichtung mit mehr als zwei individuell ansteuerbaren Einzelerregern 13 vorzusehen.

Fig. 3 zeigt eine andere Ausführungsform der Erfindung, wobei ebenfalls die Schwingungserregereinrichtung mit zwei Einzelerregern 13 dargestellt ist.

Im Unterschied zu den in Zusammenhang mit den Fig. 1 und 2 beschriebenen Einzelerregern weisen die Einzelerreger bei Fig. 3 keinen individuell zugeordneten Regler 8 auf. Vielmehr werden die Signale der Positionsgeber 7 an einen Zentralregler 11 geführt, der sämtliche Signale von allen Einzelerregern 13 auswertet. Der Zentralregler 11 steuert dann entsprechend individuell jedes der Hydraulikventile 6 an, um für jeden der Einzelerreger 13 individuell das gewünschte Verhalten der Unwuchtwelle 2 zu erreichen.

Bei dieser Ausführungsform wird der Bauaufwand aufgrund der Tatsache, dass lediglich ein einziger Regler erforderlich ist, geringer sein als bei der in den Fig. 1 und 2 dargestellten Ausführungsform. Diese wiederum bietet den Vorteil, dass der individuell zugeordnete Regler 8 einen sehr schnellen kleinen Regelkreis ermöglicht.

Die Zentralsteuerung 10 bzw. der Zentralregler 11 enthalten geeignete Arbeits- oder Fahrprogramme, mit denen die vom Bediener über Bedienelemente (Fernsteuerung, Bedienhebel, Tasten) vorgegebenen Wünsche für das Fahr- und Schwingungsverhalten der Vibrationsplatte in Steuervorgaben für die Einzelerreger 13 umgesetzt werden können. Wünscht der Bediener z. B. einen Übergang aus der Standverdichtung der Vibrationsplatte in eine Vorwärtsfahrt, bewirkt die Zentralsteuerung 10 bzw. der Zentralregler 11 eine Verstellung der Phasenlage bei wenigstens einem der Einzelerreger 13, wodurch die resultierende Gesamtkraft ihre Wirkungsrichtung ändert.

Für einen zuverlässigen Normalbetrieb ist es anzustreben, dass sich die Unwuchtwellen 2 soweit möglich exakt mit der gleichen Drehzahl drehen. Da jedoch zusätzlich auch ständig die Lage der Unwuchtwelle 2 überwacht wird, können Drehzahlabweichungen jederzeit korrigiert werden, damit die gewünschte Phasenlage zwischen den Unwuchtwellen eingehalten wird. Ein fortschreitendes Abweichen der Drehzahl ist damit ausgeschlossen.

Das als Stellglied für die Steuerung der Drehzahl und der Phasenlage der Unwuchtwelle 2 dienende Hydraulikventil 6 sollte in der Lage sein, schnell geschaltet zu werden. In der Praxis bieten sich verschiedene Lösungen in Ergänzung oder auch alternativ zu der in Fig. 1 gezeigten Ausführungsform an:

Das Hydraulikventil 6 kann auch stromauf im Zulauf des Hydraulikmotors 4 angeordnet werden. Es sollte ein schnelles Proportionalventil sein. Bei einem Mehrwegeventil besteht die Möglichkeit, den Hydraulikmotor 4 steif einzuspannen und auf diese weise die Unwuchtwelle 2 für eine gewisse Zeit nicht an der Schwingungserzeugung zu beteiligen.

Weiterhin können mehrere Hydraulikmotoren 4 über einen Hydrauliksynchronisierblock mit gleicher Ölmenge versorgt werden. Alternativ kann jedem Hydraulikmotor 4 eine individuelle Hydraulikpumpe zugeordnet werden. Die Korrektur der Drehzahl und Phasenlage der Unwuchtwelle erfolgt mit Hilfe kleinerer, individuell zugeordneter Zudosierungs- oder Ablassventile, die den Volumenstrom von Hydraulikflüssigkeit zu dem Hydraulikmotor oder von dem Hydraulikmotor 4 weg leicht erhöhen bzw. absenken.

Vor dem Hydrauliksynchronisierblock kann darüber hinaus ein Proportionalventil angeordnet werden, um die Drehzahl des Gesamtsystems den Notwendigkeiten anzupassen. Der Hydrauliksynchronisierblock kann auch durch vergleichsweise langsame, individuell vorgesehene Dosierventile ersetzt werden.

Weiterhin ist es möglich, schnell geschaltete Auf-/Zuventile - auch in Kombination mit einer der vorbeschriebenen Varianten - vorzusehen. Wenn mehrere schnelle Auf-/Zuventile parallel geschaltet werden, lässt sich gestuft eine Proportionalität nachbilden.

Ebenso können der Hydraulikmotor 4 und das Hydraulikventil 6 durch einen Verstell-Hydraulikmotor ersetzt werden, der direkt von dem Regler 8 ansteuerbar ist. Weiterhin kann für jede Unwuchtwelle 2 eine individuell zugeordnete Verstell-Hydraulikpumpe vorgesehen sein.

Wegen der hohen Schwingungsamplituden an der Untermasse ist es nicht zweckmäßig, dort elektromagnetische Ventile anzuordnen. Diese müssten in jedem Fall an der Obermasse vorgesehen sein. Jedoch befinden sich bereits heute vibrationsfestere Ventile in der Entwicklung, wie z. B. Piezoventile oder Magnetfluid-Ventile, die - sofern sie sich in der Praxis bewähren - sehr nahe am Hydraulikmotor 4 angeordnet werden könnten. Auf diese Weise würden Ungenauigkeiten durch die Kompressibilität der Hydraulikflüssigkeit und der Elastizität der Leitungen ausgeschlossen.

Fig. 4 zeigt in schematischer Darstellung eine Draufsicht auf eine Bodenkontaktplatte 12, auf der vier Einzelerreger 13 winklig zueinander angeordnet sind. Durch entsprechende Ansteuerung der Einzelerreger 13 lässt sich ein nahezu beliebiges Fahrverhalten der Bodenkontaktplatte 12 in Vorwärts-, Rückwärts- und Querrichtung sowie eine Drehung im Stand und eine Kurvenfahrt erreichen.

Die Fig. 5 und 6 zeigen weitere Ausführungsformen der Erfindung in Form von unterschiedlich angeordneten Einzelerregern 13 auf der Bodenkontaktplatte 12. Die Einzelerreger 13 sind sternförmig (Fig. 5), axial (Fig. 5), parallel (Fig. 5 und 6) oder winklig (Fig. 4 bis 6) zueinander auf der Bodenkontaktplatte angeordnet.

Bei der Wahl der Anordnung stehen dem Fachmann nahezu beliebige Möglichkeiten zur Verfügung, da er nicht mehr, wie bisher, die mechanische Kopplung der Unwuchtwellen des Schwingungserregers beachten muss. Vielmehr kann er die jeweils eine komplette Einheit darstellenden Einzelerreger 13 beliebig auf der Bodenkontaktplatte 12 anordnen. Für ihn besteht dann lediglich das Problem, die Steuerung in Form der Zentralsteuerung 10 oder des Zentralreglers 11 in geeigneter Weise zu programmieren, um der Anordnung der Einzelerreger 13 Rechnung zu tragen.

Fig. 7 zeigt weitere Möglichkeiten der Anordnung der Einzelerreger 13 auf der Bodenkontaktplatte 12. Zur Vereinfachung sind die Einzelerreger 13 nur noch als Striche dargestellt.

In Fig. 7a) sind dementsprechend die Unwuchtwellen der Einzelerreger 13 teilweise parallel; axial verschoben, koaxial und/oder teilweise winklig zueinander angeordnet.

In Fig. 7b) sind zusätzlich zu den "normalen" Einzelerregern 13 verstärkte Einzelerreger 14 vorgesehen, die eine Unwuchtwelle mit größerer Unwuchtmasse aufweisen. Dementsprechend sind die verstärkten Einzelerreger 14 nicht als Striche, sondern als gestreckte Kästchen symbolhaft dargestellt.

Die verstärkten Einzelerreger 14 können vorwiegend dazu eingesetzt werden, eine verstärkte Verdichtungswirkung oder eine zügigere Vorwärts- und Rückwärtsfahrt zu erreichen. Dementsprechend sind die "normalen" Einzelerreger 13 bzw. die Einzelerreger mit geringeren Unwuchtmassen für die Lenkung der Vibrationsplatte vorgesehen. Die bei den verstärkten Einzelerregern 14 vorgesehenen Unwuchtwellen mit vergrößerten Unwuchtmassen können jedoch durch "normale" Einzelerreger 13 ersetzt werden, wenn z. B. mehrere Einzelerreger 13 hintereinander parallel zueinander angeordnet werden.

In Fig. 7c) ist eine Ausführungsform symbolhaft dargestellt, bei der statt einer Bodenkontaktplatte 12 drei Teil-Bodenkontaktplatten 12a, 12b, 12c vorgesehen sind, die jeweils Einzelerreger 13 tragen und die über Verbindungsglieder 15 miteinander verbunden sind. Dadurch lässt sich eine verhältnismäßig große Vibrationsplatte realisieren, die trotzdem aufgrund einer durch die geteilten und relativ zueinander beweglichen Bodenkontaktplatten 12a bis 12c erreichbaren Flexibilität im Gelände einfach verfahrbar ist.

Die Zentralsteuerung 10 bzw. der Zentralregler 11 ermöglichen es, vorgegebene Programme nachzuvollziehen und dadurch definierte Fahrzustände durchzuführen. Hierzu gehört die Geradeausfahrt vorwärts und rückwärts, die Standrüttelung oder die Kurvenfahrt. Bei mehr als vier unabhängig voneinander ansteuerbaren Einzelerregern 13 besteht auch die Möglichkeit, die Bewegung der Untermasse durch Veränderung der Winkelstellungen der Unwuchtwellen zueinander derart einzustellen, dass der Aufschlag der Bodenkontaktplatte 12 auf den Boden parallel oder gezielt als Kantenschlag erfolgt, bei dem eine Kante oder sogar nur eine Ecke zuerst den Boden berührt und dann erst die übrige Unterseite der Bodenkontaktplatte 12 auftrifft. Für die Zentralsteuerung 10 oder den Zentralregler 11 sind intelligente Steuerungen mit Fuzzy-Logik und/oder adaptivem Verhalten zu bevorzugen, um eine Anpassung an die tatsächlichen Boden- und Geländeverhältnisse zu ermöglichen.

## Patentansprüche

1. Vibrationsplatte zur Bodenverdichtung, mit
- einer einen Antrieb aufweisenden Obermasse;
- einer wenigstens eine Bodenkontaktplatte (12) aufweisenden Untermasse;
- einer die Bodenkontaktplatte (12) beaufschlagenden Schwingungserregereinrichtung mit wenigstens zwei Einzelerregern (13);
**dadurch gekennzeichnet, dass**
- die Einzelerreger (13) jeweils eine einzelne, eine Unwuchtmasse (3) tragende und individuell angetriebene Unwuchtwelle (2) aufweisen; und dass
- die Einzelerreger (13) hinsichtlich der Drehzahl und/oder der Phasenlage der jeweils zugeordneten Unwuchtwelle (2) individuell ansteuerbar sind.

2. Vibrationsplatte nach Anspruch 1, **dadurch gekennzeichnet, dass** jeder der Einzelerreger (13) einen die Unwuchtwelle (2) drehend antreibenden Hydraulikmotor (4) oder Elektromotor und einen die Position der Unwuchtwelle (2) in wenigstens einer Stellung erfassenden Positionsgeber (7) aufweist.

3. Vibrationsplatte nach Anspruch 1 oder 2, **dadurch gekennzeichnet, dass**
- dem Hydraulikmotor (4) ein Stellglied (6), insbesondere ein Hydraulikventil zugeordnet ist;
- der Einzelerreger (13) einen Regler (8) aufweist, zum Auswerten eines Signals von dem Positionsgeber (7) und zum Ansteuern des Stellglieds (6), derart, dass eine dem Regler (8) für die Unwuchtwelle (2) vorgegebene Soll-Drehzahl und/oder Soll-Phasenlage erreicht wird.

4. Vibrationsplatte nach einem der Ansprüche 1 bis 3, **dadurch gekennzeichnet, dass** eine Zentralsteuerung (10) vorgesehen ist, zum Koordinieren der Regler (8) der Einzelerreger (13) und zum Vorgeben einer individuellen Soll-Drehzahl und/oder Soll-Phasenlage für jeden Regler (8) der Einzelerreger (13), derart, dass ein von einem Bediener gewünschtes und/oder von einem Arbeits- oder Fahrprogramm vorgegebenes Verhalten der Bodenkontaktplatte (12) erreicht wird.

5. Vibrationsplatte nach Anspruch 1 oder 2, **dadurch gekennzeichnet, dass**
- dem Hydraulikmotor (4) ein Stellglied (6), insbesondere ein Hydraulikventil zugeordnet ist;
- ein Zentralregler (11) vorgesehen ist, zum Auswerten der Signale von den Positionsgebern (7) der Einzelerreger (13) und zum individuellen Ansteuern der Stellglieder (6) der Einzelerreger (13), derart, dass ein von einem Bediener gewünschtes und/oder von einem Arbeits- oder Fahrprogramm vorgegebenes Verhalten der Bodenkontaktplatte (12) erreicht wird.

6. Vibrationsplatte nach einem der Ansprüche 1 bis 5, **dadurch gekennzeichnet, dass** die Unwuchtwellen (2) der Einzelerreger (13) mit gleicher Drehzahl angetrieben werden.

7. Vibrationsplatte nach einem der Ansprüche 1 bis 5, **dadurch gekennzeichnet, dass** die Unwuchtwelle (2) von wenigstens einem der Einzelerreger (13) mit einer anderen Drehzahl als die Unwuchtwellen (2) der restlichen Einzelerreger (13) angetrieben wird.

8. Vibrationsplatte nach Anspruch 7, **dadurch gekennzeichnet, dass** die andere Drehzahl ein ungerades Vielfaches, insbesondere das Dreifache oder das Fünffache der Drehzahl der Unwuchtwellen (2) der restlichen Einzelerreger (13) beträgt.

9. Vibrationsplatte nach einem der Ansprüche 1 bis 8, **dadurch gekennzeichnet, dass** wenigstens einer der Einzelerreger (13) derart ansteuerbar ist, das die ihm zugeordnete Unwuchtwelle (2) gezielt eine ungleichförmige Drehgeschwindigkeit erreicht.

10. Vibrationsplatte nach einem der Ansprüche 1 bis 9, **dadurch gekennzeichnet, dass**
- eine die Bodenkontaktplatte (12) beaufschlagende zweite Schwingungserregereinrichtung vorgesehen ist, mit wenigstens zwei miteinander formschlüssig gekoppelten, gegenläufig drehend angetriebenen Unwuchtwellen;
- wenigstens einer der Unwuchtwellen der zweiten Schwingungserregereinrichtung ein Positionsgeber zum Bestimmen der Phasenlage dieser Unwuchtwelle zugeordnet ist;
- ein Signal dieses Positionsgebers zu der Zentralsteuerung (10) oder zu dem Zentralregler (11) geführt wird, zur Koordination der Drehzahl und/oder der Phasenlage der Unwuchtwellen der zweiten Schwingungserregereinrichtung mit den Einzelerregern (13).

11. Vibrationsplatte nach einem der Ansprüche 1 bis 10, **dadurch gekennzeichnet, dass** der Positionsgeber (7) eine Drehwinkelerfassungseinrichtung aufweist.

12. Vibrationsplatte nach einem der Ansprüche 1 bis 11, **dadurch gekennzeichnet, dass** die Einzelerreger (13) und/oder die zweite Schwingungserregereinrichtung auf mehreren Bodenkontaktplatten (12a, 12b, 12c) verteilt angeordnet sind.

13. Vibrationsplatte nach einem der Ansprüche 1 bis 12, **dadurch gekennzeichnet, dass** wenigstens einige der Unwuchtwellen (2) der Einzelerreger (13) derart auf der Bodenkontaktplatte (12) angeordnet sind, dass von ihnen erzeugte Kraftvektoren in unterschiedlichen Ebenen wirken.

14. Vibrationsplatte nach einem der Ansprüche 1 bis 13, **dadurch gekennzeichnet, dass** wenigstens einige der Unwuchtwellen (2) der Einzelerreger (13) sternförmig, axial, parallel oder winklig zueinander auf der Bodenkontaktplatte (12) angeordnet sind.

15. Vibrationsplatte nach einem der Ansprüche 1 bis 14, **dadurch gekennzeichnet, dass** dass wenigstens eine der Unwuchtwellen (2) eine größere Unwuchtmasse (3) trägt als andere Unwuchtwellen.

## Claims

1. Vibration plate for ground compaction, having
- an upper mass comprising a drive;
- a lower mass comprising at least one ground-contacting plate (12);
- a vibration excitation device which has at least two individual exciters (13) and influences the ground-contacting plate (12);
**characterised in that**
- the individual exciters (13) each comprise an individual unbalanced shaft (2) which supports an unbalanced mass (3) and is driven individually; and **in that**
- the individual exciters (13) can be controlled individually with respect to the rotational speed and/or the phase position of the respectively allocated unbalanced shaft (2).

2. Vibration plate as claimed in Claim 1, **characterised in that** each of the individual exciters (13) comprises a hydraulic motor (4) or electric motor which rotationally drives the unbalanced shaft (2), and a position sensor (7) which detects the position of the unbalanced shaft (2) in at least one location.

3. Vibration plate as claimed in Claim 1 or 2, **characterised in that**
- a control member (6), in particular a hydraulic valve, is allocated to the hydraulic motor (4);
- the individual exciter (13) comprises a regulator (8) for evaluating a signal from the position sensor (7) and for controlling the control member (6) such that a desired rotational speed and/or desired phase position which is/are provided to the regulator (8) for the unbalanced shaft (2) is/are achieved.

4. Vibration plate as claimed in any one of Claims 1 to 3, **characterised in that** a central controller (10) is provided to co-ordinate the regulators (8) of the individual exciters (13) and to provide an individual desired rotational speed and/or desired phase position for each regulator (8) of the individual exciters (13) such that the ground-contacting plate (12) can function in a manner desired by an operator and/or predetermined by a operating or driving program.

5. Vibration plate as claimed in Claim 1 or 2, **characterised in that**
- a control member (6), in particular a hydraulic valve, is allocated to the hydraulic motor (4);
- a central regulator (11) is provided to evaluate the signals from the position sensors (7) of the individual exciters (13) and to individually control the control members (6) of the individual exciters (13) such that the ground-contacting plate (12) can function in a manner desired by an operator and/or predetermined by a operating or driving program.

6. Vibration plate as claimed in any one of Claims 1 to 5, **characterised in that** the unbalanced shafts (2) of the individual exciters (13) are driven at the same rotational speed.

7. Vibration plate as claimed in any one of Claims 1 to 5, **characterised in that** the unbalanced shaft (2) of at least one of the individual exciters (13) is driven at a different rotational speed than the unbalanced shafts (2) of the remaining individual exciters (13).

8. Vibration plate as claimed in Claim 7, **characterised in that** the other rotational speed is an odd multiple of, in particular three-times or five-times, the rotational speed of the unbalanced shafts (2) of the remaining individual exciters (13).

9. Vibration plate as claimed in any one of Claims 1 to 8, **characterised in that** at least one of the individual exciters (13) can be controlled such that the unbalanced shaft (2) allocated thereto achieves a non-uniform rotational speed in a controlled manner.

10. Vibration plate as claimed in any one of Claims 1 to 9, **characterised in that**
- a second vibration excitation device is provided which influences the ground-contacting plate (12) and has at least two unbalanced shafts which are driven in opposite rotational directions to each other and are coupled together in a positive-locking manner;
- a position sensor is allocated to at least one of the unbalanced shafts of the second vibration excitation device to determine the phase position of this unbalanced shaft;
- a signal of this position sensor is supplied to the central controller (10) or to the central regulator (11) to co-ordinate the rotational speed and/or the phase position of the unbalanced shafts of the second vibration excitation device with the individual exciters (13).

11. Vibration plate as claimed in any one of Claims 1 to 10, **characterised in that** the position sensor (7) comprises an angle of rotation detection device.

12. Vibration plate as claimed in any one of Claims 1 to 11, **characterised in that** the individual exciters (13) and/or the second vibration excitation device are disposed distributed on several ground-contacting plates (12a, 12b, 12c).

13. Vibration plate as claimed in any one of Claims 1 to 12, **characterised in that** at least some of the unbalanced shafts (2) of the individual exciters (13) are disposed on the ground-contacting plate (12) such that force vectors produced thereby act in different planes.

14. Vibration plate as claimed in any one of Claims 1 to 13, **characterised in that** at least some of the unbalanced shafts (2) of the individual exciters (13) are disposed on the ground-contacting plate (12) in a star-like, axial, parallel or angular manner with respect to each other.

15. Vibration plate as claimed in any one of Claims 1 to 14, **characterised in that** at least one of the unbalanced shafts (2) supports a greater unbalanced mass (3) than the other unbalanced shafts.

## Revendications

1. Plaque vibrante destinée au compactage du sol, comportant
- une masse supérieure munie d'un système d'actionnement ;
- une masse inférieure munie d'au moins une plaque de contact avec le sol (12) ;
- un dispositif vibrateur, sollicitant la plaque de contact avec le sol (12) et comportant au moins deux vibrateurs individuels (13) ;
**caractérisée en ce que**
- les vibrateurs individuels (13) comportent chacun un arbre de balourd (2) individuel, portant une masse de balourd (3) et actionné individuellement ; et **en ce que**
- les vibrateurs individuels (13) peuvent être commandés individuellement pour la vitesse de rotation et/ou la position de phase de l'arbre de balourd (2) associé à chacun d'eux.

2. Plaque vibrante selon la revendication 1, **caractérisée en ce que** chacun des vibrateurs individuels (13) comporte un moteur hydraulique (4) ou un moteur électrique, qui entraîne en rotation l'arbre de balourd (2), et un capteur de position (7), qui détecte la position de l'arbre de balourd (2) dans au moins une position.

3. Plaque vibrante selon la revendication 1 ou 2, **caractérisée en ce que**
- un organe de réglage (6), en particulier une soupape hydraulique, est associé au moteur hydraulique (4) ;
- le vibrateur individuel (13) comporte un régulateur (8) pour analyser un signal du capteur de position (7) et pour activer l'organe de réglage (6) de manière à atteindre une vitesse de rotation théorique et/ou une position de phase théorique, prédéfinie au régulateur (8) pour l'arbre de balourd (2).

4. Plaque vibrante selon l'une quelconque des revendications 1 à 3, **caractérisée en ce qu'**il est prévu une commande centrale (10) pour coordonner les régulateurs (8) des vibrateurs individuels (13) et pour prédéfinir une vitesse de rotation théorique et/ ou une position de phase théorique pour chaque régulateur (8) des vibrateurs individuels (13) de manière à obtenir un comportement de la plaque de contact avec le sol (12) souhaité par l'utilisateur et/ou prédéfini par un programme de travail ou de conduite.

5. Plaque vibrante selon la revendication 1 ou 2, **caractérisée en ce que**
- un organe de réglage (6), en particulier une soupape hydraulique, est associé au moteur hydraulique (4) ;
- il est prévu un régulateur central (11) pour analyser les signaux des capteurs de position (7) des vibrateurs individuels (13) et pour activer individuellement les organes de réglage (6) des vibrateurs individuels (13) de manière à obtenir un comportement de la plaque de contact avec le sol (12) souhaité par l'utilisateur et/ou prédéfini par un programme de travail ou de conduite.

6. Plaque vibrante selon l'une quelconque des revendications 1 à 5, **caractérisée en ce que** les arbres de balourd (2) des vibrateurs individuels (13) sont actionnés avec la même vitesse de rotation.

7. Plaque vibrante selon l'une quelconque des revendications 1 à 5, **caractérisée en ce que** l'arbre de balourd (2) d'au moins un des vibrateurs individuels (13) est actionné avec une vitesse de rotation différente de celle des arbres de balourd (2) des autres vibrateurs individuels (13).

8. Plaque vibrante selon la revendication 7, **caractérisée en ce que** l'autre vitesse de rotation est un multiple impair, en particulier le triple ou le quintuple de la vitesse de rotation des arbres de balourd (2) des autres vibrateurs individuels (13).

9. Plaque vibrante selon l'une quelconque des revendications 1 à 8, **caractérisée en ce qu'**au moins l'un des vibrateurs individuels (13) peut être actionné de telle sorte que l'arbre de balourd (2) qui lui est associé atteint de manière ciblée une vitesse de rotation irrégulière.

10. Plaque vibrante selon l'une quelconque des revendications 1 à 9, **caractérisée en ce que**
- il est prévu un deuxième dispositif vibrateur, sollicitant la plaque de contact avec le sol (12) et comportant au moins deux arbres de balourd couplés l'un à l'autre par conjugaison de forme et entraînés en rotation dans le sens opposé ;
- à au moins l'un des arbres de balourd du deuxième dispositif vibrateur est associé un capteur de position, destiné à déterminer la position de phase de cet arbre de balourd ;
- un signal de ce capteur de position est acheminé vers la commande centrale (10) ou vers le régulateur central (11) pour coordonner la vitesse de rotation et/ou la position de phase des arbres de balourd du deuxième dispositif vibrateur avec les vibrateurs individuels (13).

11. Plaque vibrante selon l'une quelconque des revendications 1 à 10, **caractérisée en ce que** le capteur de position (7) comporte un dispositif de détection de l'angle de rotation.

12. Plaque vibrante selon l'une quelconque des revendications 1 à 11, **caractérisée en ce que** les vibrateurs individuels (13) et/ou le deuxième dispositif vibrateur sont répartis sur plusieurs plaques de contact avec le sol (12a, 12b, 12c).

13. Plaque vibrante selon l'une quelconque des revendications 1 à 12, **caractérisée en ce qu'**au moins certains des arbres de balourd (2) des vibrateurs individuels (13) sont disposés sur la plaque de contact avec le sol (12) de telle sorte que les vecteurs de force qu'ils génèrent agissent dans des plans différents.

14. Plaque vibrante selon l'une quelconque des revendications 1 à 13, **caractérisée en ce qu'**au moins certains des arbres de balourd (2) des vibrateurs individuels (13) sont disposés en forme d'étoile, axialement, parallèlement ou en angle entre eux sur la plaque de contact avec le sol (12).

15. Plaque vibrante selon l'une quelconque des revendications 1 à 14, **caractérisée en ce qu'**au moins l'un des arbres de balourd (2) porte une masse de balourd (3) supérieure à celle des autres arbres de balourd.
